# EUROPÄISCHE PATENTSCHRIFT

(11) **EP 1 134 407 B1**
(45) Veröffentlichungstag und Bekanntmachung des Hinweises auf die Patenterteilung: **25.10.2006**
(21) Anmeldenummer: 01102653.1
(22) Anmeldetag: 07.02.2001
(51) Int. Cl.: F02M 61/14

(54) **Befestigungs-Vorrichtung für eine Kraftstoff-Einspritzdüse in/an einer Brennkraftmaschine**
Device for fixing a fuel injectior in an internal combustion engine
Dispositif de fixation d'un injecteur à combustible dans un moteur à combustion interne

(30) Priorität: 15.03.2000 DE 10012571
(43) Veröffentlichungstag der Anmeldung: 19.09.2001
(73) Patentinhaber: Bayerische Motoren Werke Aktiengesellschaft, 80809 München (DE)
(72) Erfinder: Mayr, Karl, 4441 Behamberg (AT); Tangemann, Rüdiger, 4400 Steyr (AT); Watzinger, Günter, 4400 Steyr (AT)

(56) Entgegenhaltungen:
- WO-A-98/45595
- DE-A- 19 508 305
- DE-A- 19 511 703

## Beschreibung

Die Erfindung bezieht sich nach dem Oberbegriff des unabhängigen Anspruches 1 auf eine Befestigungs-Vorrichtung einer Kraftstoff-Einspritzdüse in/an einer Brennkraftmaschine, bei der die Einspritzdüse mittels einer unter der axialen Wirkung einer Spanneinrichtung gegen eine düsenseitige Spannschulter anliegende Druckhülse mit einem freien, gestuften Endabschnitt in einer gestuften Aufnahmebohrung eingespannt angeordnet ist, wobei zwischen der Aufnahmebohrung und der eingeführten Druckhülse ein Radialspiel vorgesehen ist.

Eine derartige Vorrichtung ist beispielsweise aus der DE 195 11 703 A1 bekannt, bei der zwar die Spannkraft auf die Einspritzdüse über eine der Anlage der Einspritzdüse in der gestuften Aufnahmebohrung gering beabstandeten Spannschulter erzielt ist, jedoch die Einspritzdüse in der Druckhülse und diese in der Aufnahmebohrung der Brennkraftmaschine jeweils über eine erhebliche Längserstreckung frei schwingbar angeordnet sind.

Die freie Schwinglänge einer Einspritzdüse ist gemäß einer aus der EP 0 774 579 A1 bekannten, gattungsfremden Befestigungs-Vorrichtung zwar dadurch vermieden, dass die Spanneinrichtung unmittelbar auf eine außerhalb der Aufnahmebohrung angeordnete Spannschulter der Einspritzdüse einwirkt, jedoch die mittels der Spanneinrichtung aufgebrachte Spannkraft über eine erhebliche Länge der Einspritzdüse deren Auflage in der gestuften Aufnahmebohrung zugeleitet ist. In Abhängigkeit der Steifigkeit der Spanneinrichtung kann diese mit radialem Spiel in der Aufnahmebohrung angeordnete Einspritzdüse zu Schwingungen über ihre gesamte Länge angeregt sein.

Der Erfindung liegt die Aufgabe zugrunde, eine gattungsgemäße Befestigungs-Vorrichtung derart weiterzubilden, dass Schwinglängen der Einspritzdüse verkürzt sind.

Diese Aufgabe ist mit den Merkmalen des unabhängigen Anspruches 1 dadurch gelöst, dass die Druckhülse mit Mitteln ausgerüstet ist, die unter der axialen Wirkung der Spanneinrichtung jeweils einer radialen Verformung bis zur Anlage an der Wandung der Aufnahmebohrung und zur Anlage an der Einspritzdüse unterliegen.

Mit der Erfindung ist in besonders vorteilhaft einfacher Weise eine Verkürzung der Schwinglängen der Einspritzdüse erzielt.

Bei einer bevorzugten Ausgestaltung der Erfindung ist vorgesehen, dass eine zylindrisch gestaltete Druckhülse in drei miteinander teleskopisch geführte Abschnitte unterteilt ist, wobei zwischen dem ersten Stirnflächenpaar ein radial einwärts zur Einspritzdüse verformbarer Quetschring und zwischen dem zweiten Stirnflächenpaar ein radial auswärts zur Aufnahmebohrung verformbarer Quetschring angeordnet ist. Vorzugsweise ist der jeweilige Quetschring ein O-Ring aus einem gummielastischen oder elastomeren Material.

Zwar ist aus der DE-AS 1 097 760 eine Befestigungs-Vorrichtung für eine Kraftstoff-Einspritzdüse an einer Brennkraftmaschine bekannt, bei der eine einschraubbare Druckhülse in der Aufnahmebohrung nahe einer Zentrierung mittels eines Dichtringes abgedichtet ist und ferner die in der Druckhülse angeordnete Einspritzdüse gegenüber der Druckhülse über einen weiteren Dichtring abgedichtet ist, jedoch ist dieser Druckschrift kein Hinweis dafür zu entnehmen, derartige Dichtringe als radiale Quetschringe zur form- und kraftschlüssigen Verbindung zwischen der Druckhülse und der Aufnahmebohrung einerseits und der Druckhülse und der Einspritzdüse andererseits zur Verkürzung der freien Schwinglängen der Einspritzdüse zu verwenden.

Eine weitere vorteilhafte Ausgestaltung der erfindungsgemäßen Druckhülse kennzeichnet sich dadurch, dass eine zylindrisch gestaltete Druckhülse in zwei Abschnitte unterteilt ist, wobei der eine Abschnitt über einen geschlitzten Sprengkegelabschnitt in einen in einem Bund des anderen Abschnittes ausgebildeten, geschlitzten Spreizkegelabschnitt eingreift, wobei der Spreizkegelabschnitt radial auswärts zur Aufnahmebohrung und der Sprengkegelabschnitt radial einwärts zur Einspritzdüse verformt ist.

Schließlich ist für eine weitere Ausgestaltung der Erfindung vorgeschlagen, dass eine einteilig gestaltete Druckhülse zwischen einem Druckring und einem Hülsenabschnitt einen balgartigen Abschnitt aus gegeneinander gerichteten Kegelstümpfen aufweist, wobei aneinanderstoßende Basisdurchmesser zweier benachbarter Kegelstümpfe einen Spreizbund begrenzen und ferner aneinanderstoßende Spitzendurchmesser zweier benachbarter Kegelstümpfe einen düsenseitigen Zentrierbund begrenzen, wobei der balgartige Abschnitt mit Längsschlitzen versehen ist.

Zwar ist aus der DE 195 08 305 A1 eine Befestigungs-Vorrichtung für eine Kraftstoff-Einspritzdüse in/an einer Brennkraftmaschine bekannt, bei der eine von der Einspritzdüse mit Spiel durchsetzte Hohlschraube über einen balgartigen Fortsatz und einem zwischengeschalteten Druckring auf die Spannschulter der Einspritzdüse wirkt, jedoch dient hierbei die Anlage der ausbauchenden Wellenabschnitte dem Aufbau einer hohen axialen Druckspannung. Eine Zentrierung der Einspritzdüse über den balgartigen Abschnitt ist nicht erkennbar.

Die Erfindung ist anhand von in der Zeichnung dargestellten Ausführungsbeispielen beschrieben. Es zeigt
- Figur 1: eine Befestigungs-Vorrichtung für eine Kraftstoff-Einspritzdüse mit einer im Stand der Technik bekannten Druckhülse,
- Figuren 2, 2a: eine erste Ausführungsform einer erfindungsgemäßen Druckhülse mit gummielastischen Quetschringen,
- Figuren 3, 3a: eine zweite Ausführungsform einer erfindungsgemäßen Druckhülse mit Spreng- und Spreizkegelabschnitten,
- Figur 4: ein drittes Ausführungbeispiel einer erfindungsgemäßen Druckhülse mit einem balgartigen Abschnitt mit einem radial auswärts wirkenden Spreizbund und einem radial einwärts wirkenden Zentrierbund.

Bei einer Befestigungs-Vorrichtung 1 einer Kraftstoff-Einspritzdüse 2 in/an einer nicht näher dargestellten Brennkraftmaschine 3 ist vorgesehen, dass die Einspritzdüse 2 mittels einer unter der axialen Wirkung einer Spanneinrichtung 4 gegen eine düsenseitige Spannschulter 5 anliegende Druckhülse 6 mit einem freien, gestuften Endabschnitt 7 in einer gestuften Aufnahmebohrung 8 eingespannt angeordnet ist, wobei zwischen der Aufnahmebohrung 8 und der eingeführten Druckhülse 6 ein Radialspiel gegeben ist.

Wie aus der den Stand der Technik vermittelnden Figur 1 erkennbar ist, wirkt die Druckhülse 6 auf eine relativ nahe der Abstützung der Einspritzdüse 2 in der gestuften Aufnahmebohrung 8 beabstandete Spannschulter 5, wodurch sich oberhalb der Spannschulter 5 in Richtung der Spanneinrichtung 4 für die Einspritzdüse 2 und der abschnittsweise sie umgrenzenden Druckhülse 6 eine relativ lange Schwinglänge ergibt aufgrund zumindest des zwischen der Druckhülse 6 und der Aufnahmebohrung 8 gegebenen Radialspiels.

Zur aufgabengemäßen Verkürzung der Schwinglänge der Einspritzdüse 2 wird erfindungsgemäß vorgeschlagen, dass die jeweilige Druckhülse 6', 6". 6" mit Mitteln ausgerüstet ist, die unter der axialen Wirkung der Spanneinrichtung 4 jeweils einer radialen Verformung bis zur Anlage an der Wandung 9 der Aufnahmebohrung 8 und zur Anlage an der Einspritzdüse 2 unterliegen.

Gemäß einem ersten, erfindungsgemäßen Ausführungsbeispiel nach Figur 2 ist eine zylindrisch gestaltete Druckhülse 6' in drei miteinander teleskopisch geführte Abschnitte 10, 10' und 10" unterteilt, wobei zwischen dem ersten Stirnflächenpaar 11, 11' ein radial einwärts zur nicht dargestellten Einspritzdüse 2 verformbarer Quetschring 12 und zwischen dem zweiten Stirnflächenpaar 13, 13' ein radial auswärts zur nicht aufgezeigten Aufnahmebohrung 8 verformbarer Quetschring 14 angeordnet ist.

Die Figur 2a zeigt die erfindungsgemäße, zusammengesetzte Druckhülse 6' mit unter der Wirkung der nicht dargestellten Spanneinrichtung 4 radial nach außen sowie radial nach innen verformten Quetschringe 14 und 12, wobei der verformte Quetschring 14 die Druckhülse 6' gegen die Wandung 9 der Aufnahmebohrung 8 abstützt und der verformte Quetschring 12 die Einspritzdüse 2 relativ zur Druckhülse 6' zentriert.

Der jeweilige Quetschring 12 bzw. 14 ist vorzugsweise ein O-Ring aus einem gummielastischen oder elastomeren Material.

Eine weitere Ausgestaltung der Erfindung zeigt in Figur 3 eine zylindrisch gestaltete Druckhülse 6", die in zwei Abschnitte 15 und 15' unterteilt ist. Der obere Abschnitt 15 weist einen geschlitzten Sprengkegelabschnitt 16 auf, der in einen in einem Bund 17 des anderen Abschnittes 15' ausgebildeten, geschlitzten Spreizkegelabschnitt 18 eingreift, wobei der Spreizkegelabschnitt 18 bzw. der Bund 17 radial auswärts zur Aufnahmebohrung 8 der Figur 1 und der Sprengkegelabschnitt 16 radial einwärts zur Einspritzdüse 2 der Figur 1 verformt ist. Unter der Wirkung der Spanneinrichtung 4 der Figur 1 bewirken der Sprengkegelabschnitt 16 und der Spreizkegelabschnitt 18 gemäß Aktio-Reaktio in der in Figur 3a dargestellten Montageanordnung eine radiale Verformung nach außen zur Aufnahmebohrung 8 und eine radiale Verformung nach innen zur Einspritzdüse 2.

Schließlich zeigt die Figur 4 eine einteilig gestaltete Druckhülse 6''', die zwischen einem Druckring 19 und einem Hülsenabschnitt 20 einen balgartigen Abschnitt 21 aus gegeneinander gerichteten Kegelstümpfen 22, 22' und 22" aufweist. Hierbei begrenzen aneinander stoßende Basisdurchmesser zweier benachbarter Kegelstümpfe 22 und 22' einen Spreizbund 23 und aneinander stoßende Spitzendurchmesser zweier benachbarter Kegelstümpfe 22' und 22" einen düsenseitigen Zentrierbund 24. Ferner ist der balgartige Abschnitt 21 mit Längsschlitzen 25 versehen, um bei entsprechender Wandstärke der Kegelstümpfe 22, 22' und 22" bei axialer Krafteinleitung mittels der Spanneinrichtung 4 der Figur 1 eine radiale Aufweitung des Spreizbundes 23 und eine radiale Einschnürung des Zentrierbundes 24 zu erzielen, um einerseits die Einspritzdüse 2 relativ zur Druckhülse 6''' zu fixieren und andererseits die Druckhülse 6''' relativ zur Aufnahmebohrung 8 der Figur 1 schwingungsfrei festzulegen.

## Patentansprüche

1. Befestigungs-Vorrichtung einer Kraftstoff-Einspritzdüse in/an einer Brennkraftmaschine,
- bei der die Einspritzdüse (2) mittels einer unter der axialen Wirkung einer Spanneinrichtung (4) gegen eine düsenseitige Spannschulter (5) anliegende Druckhülse (6) mit einem freien, gestuften Endabschnitt (7) in einer gestuften Aufnahmebohrung (8) eingespannt angeordnet ist, wobei zumindest
- zwischen der Aufnahmebohrung (8) und der eingeführten Druckhülse (6) ein Radialspiel gegeben ist,
**dadurch gekennzeichnet,**
- **dass** die Druckhülse (6', 6", 6"') mit Mitteln ausgerüstet ist, die
- unter der axialen Wirkung der Spanneinrichtung (4) jeweils einer radialen Verformung bis zur Anlage an der Wandung (9) der Aufnahmebohrung (8) und zur Anlage an der Einspritzdüse (2) unterliegen.

2. Vorrichtung nach Anspruch 1, **dadurch gekennzeichnet,**
- **dass** eine zylindrisch gestaltete Druckhülse (6') in drei miteinander teleskopisch geführte Abschnitte (10, 10', 10") unterteilt ist, wobei
- zwischen dem ersten Stirnflächenpaar (11, 11') ein radial einwärts zur Einspritzdüse (2) verformbarer Quetschring (12) und
- zwischen dem zweiten Stirnflächenpaar (13, 13') ein radial auswärts zur Aufnahmebohrung (8) verformbarer Quetschring (14) angeordnet ist.

3. Vorrichtung nach Anspruch 2, **dadurch gekennzeichnet, dass** der jeweilige Quetschring (12, 14) ein O-Ring aus einem gummielastischen oder elastomeren Material ist.

4. Vorrichtung nach Anspruch 1, **dadurch gekennzeichnet,**
- **dass** eine zylindrisch gestaltete Druckhülse (6") in zwei Abschnitte (15, 15') unterteilt ist, wobei
- der eine Abschnitt (15) über einen geschlitzten Sprengkegelabschnitt (16) in einen in einem Bund (17) des anderen Abschnittes (15') ausgebildeten, geschlitzten Spreizkegelabschnitt (18) eingreift, wobei
- der Spreizkegelabschnitt (18) radial auswärts zur Aufnahmebohrung (8) und der Sprengkegelabschnitt (16) radial einwärts zur Einspritzdüse (2) verformt ist.

5. Vorrichtung nach Anspruch 1, **dadurch gekennzeichnet,**
- **dass** eine einteilig gestaltete Druckhülse (6"') zwischen einem Druckring (19) und einem Hülsenabschnitt (20) einen balgartigen Abschnitt (21) aus gegeneinander gerichteten Kegelstümpfen (22, 22', 22") aufweist, wobei
- aneinander stoßende Basisdurchmesser zweier benachbarter Kegelstümpfe (22, 22') einen Spreizbund (23) und
- aneinander stoßende Spitzendurchmesser zweier benachbarter Kegelstümpfe (22', 22") einen einspritzdüsenseitigen Zentrierbund (24) begrenzen, wobei
- der balgartige Abschnitt (21) mit Längsschlitzen (25) versehen ist.

## Claims

1. A device for fastening a fuel injection nozzle to or on to an internal combustion engine,
- wherein a free stepped end portion (7) of the injection nozzle (2) is clamped in a stepped receiving bore (8) by a pressure sleeve (6) which abuts a shoulder (5) on the nozzle under the axial action of a clamping device (4), wherein
- a radial clearance is provided at least between the receiving bore (8) and the inserted pressure sleeve (6),
**characterised in that**
- the pressure sleeve (6', 6", 6''') is equipped with means which
- under the axial action of the clamping device (4) are each subjected to radial deformation until they abut the wall (9) of the receiving bore (8) and abut the injection nozzle (2).

2. A device according to claim 1, **characterised in that**
- a cylindrical pressure sleeve (6') is divided into three portions (10, 10', 10") telescopically guided in one another, wherein
- a squeezable ring (12) deformable radially inwards towards the injection nozzle (2) is disposed between the first pair of end surfaces (11, 11') and
- a squeezable ring (14) deformable radially outwards towards the receiving bore (8) is disposed between the second pair of end surfaces (13, 13').

3. A device according to claim 2, **characterised in that** each squeezable ring (12, 14) is an O-ring made of a rubber-elastic or elastomeric material.

4. A device according to claim 1, **characterised in that**
- a cylindrical pressure sleeve (6") is divided into two portions (15, 15'), wherein
- one portion (15), via a slotted burst cone portion (16), engages in a slotted expanding cone portion (18) formed in a collar (17) on the other portion (15'), wherein
- the expanding cone portion (18) is deformed radially outwards towards the receiving bore (8) and the burst cone portion (16) is deformed radially inwards towards the injection nozzle (2).

5. A device according to claim 1, **characterised in that**
- a one-part pressure sleeve (6''') has a bellows-like portion (21) made up of oppositely directed truncated cones (22, 22', 22") between a pressure ring (19) and a sleeve portion (20), wherein
- abutting base diameters of two adjoining truncated cones (22, 22') bound an expanding collar (23) and
- abutting peak diameters of two neighbouring truncated cones (22', 22") bound a centring collar (24) on the injection nozzle side, wherein
- the bellows-like portion (21) is formed with longitudinal slots (25).

## Revendications

1. Dispositif de fixation d'un injecteur de carburant dans/ sur un moteur à combustion interne, dans lequel
- l'injecteur (2) est monté par serrage avec une partie d'extrémité libre étagée (7) dans un orifice de réception (8) étagé au moyen d'une bague (6) appliquée contre un épaulement de serrage (5) côté injecteur sous l'action axiale d'un dispositif de serrage (4) et au moins
- un jeu radial est prévu entre l'orifice de réception (8) et la bague (6) introduite,
**caractérisé en ce que**
- la bague (6', 6", 6''') est équipée de moyens, qui,
- sous l'action axiale du dispositif de serrage (4), subissent à chaque fois une déformation radiale jusqu'à ce qu'ils soient en appui contre la paroi (9) de l'orifice de réception (8) et en appui contre l'injecteur (2).

2. Dispositif selon la revendication 1,
**caractérisé en ce que**
- une bague cylindrique (6') est divisée en trois parties (10, 10', 10'') guidées conjointement de manière télescopique,
- une bague de pincement (12) déformable radialement vers l'intérieur par rapport à l'injecteur (2) étant disposée entre la première paire de surfaces frontales (11, 11'), et
- une bague de pincement (14) déformable radialement vers l'extérieur par rapport à l'orifice de réception (8) étant disposée entre la deuxième paire de surfaces frontales (13, 13').

3. Dispositif selon la revendication 2,
**caractérisé en ce que**
la bague de pincement respective (12, 14) est un joint torique composé d'un matériau en gomme élastique ou en élastomère.

4. Dispositif selon la revendication 1,
**caractérisé en ce que**
- une bague cylindrique (6") est divisée en deux parties (15, 15'),
- une partie (15) s'engage avec une partie de cône d'explosion fendue (16) dans une partie de cône d'écartement (18) fendue et formée dans un épaulement (17) de l'autre partie (15'), et
- la partie de cône d'écartement (18) se déforme radialement vers l'extérieur vers l'orifice de réception (8), alors que la partie de cône d'explosion (16) se déformant radialement vers l'intérieur vers l'injecteur (2).

5. Dispositif selon la revendication 1,
**caractérisé en ce que**
- une bague (6") réalisée en une seule pièce présente, entre une bague de pression (19) et une partie de manchon (20), une partie en forme de soufflet (21) composée de cônes tronqués (22, 22', 22") orientés les uns par rapport aux autres,
- les diamètres de base les uns contre les autres de deux cônes tronqués (22, 22') adjacents délimitant un épaulement d'écartement (23) et
- les diamètres de pointe les uns contre les autres de deux cônes tronqués (22', 22") adjacents délimitant un épaulement de centrage (24) coté injecteur,
- la partie en forme de soufflet (21) étant munie de fentes longitudinales (25).
